# FASCICULE DE BREVET EUROPEEN

(11) **EP 2 383 758 B1**
(45) Date de publication et mention de la délivrance du brevet: **29.08.2012**
(21) Numéro de dépôt: 11354011.6
(22) Date de dépôt: 31.03.2011
(51) Int. Cl.: H01H 1/00, H01H 1/20, H01H 3/28, H01H 47/00, H01H 50/40

(54) **Actionneur électromagnétique à fonctionnement optimisé et appareil électrique interrupteur comportant un tel actionneur**
Elektromechanisches Stellglied mit optimierter Funktion, und elektrisches Unterbrechungsgerät, das ein solches Stellglied umfasst
Electromagnetic actuator with optimised operation and electric switchgear comprising such an actuator

(30) Priorité: 30.04.2010 FR 1001844
(43) Date de publication de la demande: 02.11.2011
(73) Titulaire: Schneider Electric Industries SAS, 92500 Rueil-Malmaison (FR)
(72) Inventeur: Blondel, Charles, 38050 Grenoble Cedex 09 (FR); Bataille, Christian, 38050 Grenoble Cedex 09 (FR)
(74) Mandataire: Picard, Laurent

(56) Documents cités:
- EP-A2- 0 694 937
- FR-A1- 2 919 109

## Description

### DOMAINE TECHNIQUE DE L'INVENTION

L'invention est relative à un actionneur électromagnétique comportant une armature mobile commandée en mouvement entre deux positions, une position d'ouverture et une position de fermeture, par rapport à une culasse fixe à l'aide d'une bobine de commande alimentée par un courant de commande. Des moyens de détection de la séparation de l'armature mobile par rapport à la culasse fixe comportant une source d'alimentation, un interrupteur commuté lors d'un changement de position de l'armature mobile par rapport la culasse fixe et des moyens de détection de l'état de l'interrupteur et d'envoi d'un signal de commande lorsque l'interrupteur est amené à l'état ouvert.

L'invention est aussi relative à un appareil électrique interrupteur à fonctionnement optimisé comprenant un actionneur électromagnétique.

### ETAT DE LA TECHNIQUE ANTERIEURE

Pour rappel, un appareil électrique interrupteur de type contacteur, par exemple de type tripolaire, comporte un actionneur électromagnétique doté d'une bobine de commande, d'une culasse fixe et d'une armature mobile. Lorsqu'un courant suffisant est injecté dans la bobine de commande, l'armature mobile se déplace en direction de la culasse fixe en allant à l'encontre d'un ressort de rappel. L'appareil comporte en outre un organe mobile mis en mouvement par l'actionneur et portant pour chaque pôle au moins un contact mobile apte à se déplacer par rapport à un contact fixe entre un état ouvert et un état fermé grâce à l'actionneur. A l'état fermé, chaque contact mobile est écrasé contre le contact fixe correspondant à l'aide d'un ressort de pôle.

Il est connu du brevet EP0694937B1 un procédé pour estimer la durée de vie résiduelle des contacts fixe et mobile d'un appareil de commutation de type contacteur. Ce procédé consiste à utiliser la corrélation entre la modification de la pression entre les contacts pendant l'opération d'ouverture et la durée de vie résiduelle de l'appareil de commutation. Pour cela le brevet consiste à mesurer le temps qui sépare le début de l'ouverture de l'armature mobile de l'actionneur du début de l'ouverture des contacts, c'est-à-dire le temps de déplacement à l'ouverture de l'armature mobile par rapport à la culasse fixe, et de le convertir en durée de vie résiduelle des contacts. Le temps mesuré est dépendant de plusieurs paramètres, notamment de la course d'écrasement des contacts mobiles contre les contacts fixes réalisée à l'aide des ressorts de pôle et de la pression de contact exercée grâce au courant injecté dans la bobine. Cette démarche qui s'appuie sur la mesure de ce temps est donc dépendante de beaucoup de paramètres différents, ce qui peut altérer sa fiabilité et compliquer les modes de calcul de la durée de vie résiduelle de l'appareil.

D'autre procédé tel que notamment décrit dans la demande de brevet de la demanderesse intitulée : « Appareil électrique interrupteur à fonctionnement optimisé », comporte des étapes de :
- détection de la séparation de l'armature mobile par rapport à la culasse fixe,
- mesure du courant de commande traversant la bobine de commande lors de la séparation de l'armature mobile par rapport à la culasse fixe,
- traitement du courant de commande mesuré en vue de commander l'appareil ou d'effectuer un diagnostic de l'appareil.

Les moyens de détection de la séparation de l'armature mobile par rapport à la culasse fixe comportent un circuit électrique de détection composé d'une source d'alimentation, d'un interrupteur commuté lors d'un changement de position de l'armature mobile par rapport la culasse fixe et des moyens de détection de l'état de l'interrupteur et d'envoi d'un signal de commande lorsque l'interrupteur est amené à l'état ouvert. Selon une variante décrite, l'interrupteur est réalisé sur l'actionneur, par contact ou séparation entre l'armature mobile et la culasse fixe de l'actionneur. Le fait d'utiliser l'actionneur comme un contact, en reliant chacune des parties de l'actionneur à un fil électrique : un fil sur la partie fixe, un fil sur la partie mobile) est une source de fragilité des moyens de détection. En effet, l'actionneur devant réaliser plusieurs millions de cycle d'ouverture et de fermeture, un problème de fiabilité est présent dû au fil sur la partie mobile.

### EXPOSE DE L'INVENTION

L'invention vise donc à remédier aux inconvénients de l'état de la technique, de manière à proposer un actionneur électromagnétique comportant des moyens de détection de la séparation fiables.

L'interrupteur des moyens de détection de l'actionneur électromagnétique selon l'invention est réalisé sur l'actionneur, par contact ou séparation entre l'armature mobile et la culasse fixe de l'actionneur, la culasse fixe étant réalisée en deux parties conductrices respectivement reliées au circuit électrique de détection et séparées l'une de l'autre par un isolant électrique. Le contact de l'armature mobile avec la culasse fixe en position fermée crée une liaison électrique entre les deux parties conductrices de la culasse fixe.

Selon un premier mode de développement de l'invention, la culasse magnétique comporte une section en forme de E s'étendant selon un plan longitudinal médian et comportant deux branches externes, au moins une branche centrale, et une armature transverse solidarisée à une première extrémité des branches externes et centrale, l'isolant électrique étant positionné de manière à séparer la culasse fixe en deux parties comportant respectivement une section en forme de E s'étendant selon le plan longitudinal médian.

Selon un premier mode de développement de l'invention, la culasse magnétique comporte une section en forme de E s'étendant selon un plan longitudinal médian et comportant deux branches externes, au moins une branche centrale, et une armature transverse solidarisée à une première extrémité des branches externes et centrale, l'isolant électrique étant positionné de manière à séparer la culasse fixe en deux parties conductrices comportant respectivement une des deux branches externes et au moins une partie de la branche centrale.

De préférence, l'isolant électrique est positionné de manière à séparer la culasse fixe en deux parties conductrices symétriques et comportant respectivement une des deux branches externes et une moitié de la branche centrale.

De préférence, l'actionneur électromagnétique comporte des moyens de mesure du courant de commande traversant la bobine de commande lors de la séparation de l'armature mobile par rapport à la culasse fixe, des moyens de traitement du courant de commande mesuré en vue de commander l'appareil pour optimiser sa consommation d'énergie ou d'effectuer un diagnostic de l'appareil. L'actionneur comporte aussi des moyens de commande pour faire varier le courant de commande injecté dans la bobine de commande.

Avantageusement, les moyens de mesure du courant de commande traversant la bobine de commande lors de la séparation de l'armature mobile par rapport à la culasse fixe sont mis en oeuvre lors d'une phase de maintien du contact mobile dans son état fermé par rapport au contact fixe.

Avantageusement, les moyens de mesure du courant de commande traversant la bobine de commande lors de la séparation de l'armature mobile par rapport à la culasse fixe sont mis en oeuvre lors d'une phase d'ouverture du contact mobile par rapport au contact fixe.

Avantageusement, les moyens de traitement comportent des moyens de détermination d'un niveau d'usure des contacts fixes et mobiles à partir du courant de commande mesuré lors de la séparation de l'armature mobile par rapport à la culasse fixe.

Avantageusement, les moyens de traitement comportent des moyens pour déterminer un courant de commande optimal à appliquer à la bobine de commande pour le maintien l'armature mobile en position de fermeture et comportent des moyens pour déterminer un courant de commande à appliquer à la bobine de commande et permettant de ramener l'armature mobile en position de fermeture après une ouverture intempestive de l'armature mobile.

L'appareil électrique interrupteur selon l'invention comporte un actionneur électromagnétique tel que défini ci-dessus et comporte un organe mobile portant au moins un contact mobile apte à se déplacer entre deux états, un état ouvert et un état fermé, par rapport à un contact fixe pour commander un circuit électrique, l'organe mobile étant solidaire de l'armature mobile.

### BREVE DESCRIPTION DES FIGURES

D'autres avantages et caractéristiques ressortiront plus clairement de la description qui va suivre de modes particuliers de réalisation de l'invention, donnés à titre d'exemples non limitatifs, et représentés aux dessins annexés sur lesquels :
- les figures 1A, 1B et 1C illustrent schématiquement le principe de fonctionnement d'un appareil électrique interrupteur de type contacteur,
- la figure 2 montre schématiquement le profil d'effort suivi par l'actionneur d'un appareil électrique interrupteur de type contacteur,
- la figure 3 représente un schéma de principe d'un actionneur selon un mode de réalisation de l'invention ;
- les figures 4A et 4B représentent des vues en perspective d'un circuit magnétique d'un actionneur magnétique selon un premier mode de réalisation de l'invention ;
- les figures 5A et 5B représentent des vues en perspective d'un circuit magnétique d'un actionneur magnétique selon un second mode de réalisation de l'invention ;
- la figures 6A représente une vue en perspective d'un actionneur magnétique en position ouverte et comportant un circuit magnétique en selon la figure 5A;
- la figures 6B représente une vue en perspective d'un actionneur magnétique en position fermée et comportant un circuit magnétique en selon la figure 5A.

### DESCRIPTION DETAILLEE D'UN MODE DE REALISATION

Selon un premier mode préférentiel de réalisation de l'invention tel que représenté sur les figures 1A à 1C, un appareil électrique interrupteur de type contacteur comporte de manière connue un actionneur 1 de type électromagnétique, un ou plusieurs pôles (par exemple trois pôles pour un contacteur tripolaire) avec, pour chaque pôle, un organe mobile mis en mouvement par l'actionneur, un ou plusieurs contacts mobiles 21 portés par l'organe mobile et un ou plusieurs contacts fixes 20. L'actionneur 1 comporte un circuit magnétique comportant plus particulièrement une culasse fixe 10 et une armature mobile 11 apte à se déplacer par rapport à la culasse fixe 10 entre deux positions, une position d'ouverture (figure 1A) et une position de fermeture (figure 1 C). L'actionneur électromagnétique comporte également une bobine de commande 3 commandée par un courant de commande afin de déplacer l'armature mobile 11 de sa position d'ouverture vers sa position de fermeture et un ressort de rappel 4 positionné entre sa culasse fixe 10 et son armature mobile 11 pour déplacer l'armature mobile 11 de sa position de fermeture vers sa position d'ouverture. Sur les figures 1A à 1C, l'organe mobile est par exemple un pont mobile à rupture double portant deux contacts mobiles 21 déplaçables entre deux états, un état ouvert et un état fermé, selon la position de l'armature mobile 11 de l'actionneur 1. Pour chaque pôle, l'appareil électrique comporte un ressort de pôle 5 permettant d'écraser les contacts mobiles 21 contre les contacts fixes 20 lorsque l'armature mobile 11 est en position de fermeture. L'invention décrite ci-dessous pourra fonctionner avec un organe mobile de type à rupture simple.

Pour des raisons de simplification, les figures 1A à 1C ne montrent qu'un seul pôle de l'appareil électrique interrupteur. Il faut comprendre que l'invention s'applique pour l'ensemble des pôles de l'appareil.

Sur la figure 1A, sous l'effet de l'effort exercé par le ressort de rappel 4, l'armature mobile 11 est en position d'ouverture. Sur chaque pôle, les contacts mobiles 21 sont alors à l'état ouvert.

Sur la figure 1B, l'armature mobile 11 est dans sa course de fermeture par injection d'un courant de commande dans la bobine de commande 3 de l'actionneur 1. Le courant de commande doit être suffisant pour aller à l'encontre de l'effort fourni par le ressort de rappel 4. Sur cette figure, les contacts mobiles 21 sont amenés à l'état fermé grâce à l'actionneur 1 mais le ressort de pôle 5 n'est pas sollicité.

Sur la figure 1C, l'armature mobile 11 termine sa course de fermeture et est maintenue dans sa position de fermeture par rapport à la culasse fixe 10 en injectant un courant de commande suffisant dans la bobine de commande 3 de l'actionneur 1. Le ressort de rappel 4 est donc comprimé au maximum entre l'armature mobile 11 et la culasse fixe 10. Sur cette figure 1C, les contacts mobiles 21 sont maintenus à l'état fermé et sont écrasés contre les contacts fixes 20 à l'aide du ressort de pôle 5 qui est comprimé grâce à l'actionneur 1.

Selon le niveau d'usure des contacts fixes et mobiles, les ressorts de pôle 5 seront plus ou moins comprimés et l'effort fourni par l'actionneur 1 sera plus ou moins important. En effet, moins les contacts 20, 21 sont usés, plus les ressorts de pôle 5 sont comprimés et donc plus l'effort fourni par l'actionneur 1 pour comprimer ces ressorts doit être important. Par conséquent, il est possible de corréler le niveau d'usure des contacts avec l'effort fourni par l'actionneur pour comprimer les ressorts de pôle 5.

La figure 2 montre schématiquement le profil d'effort fourni par l'actionneur 1 lors de la course totale d'ouverture/fermeture Ct effectuée par l'armature mobile 11 par rapport à la culasse fixe 10. En considérant la course d'ouverture, la portion A du profil de la figure 2 montre l'effort fourni par l'actionneur 1 pour aller à l'encontre des ressorts de pôle 5 et donc pour écraser les contacts mobiles 21 contre les contacts fixes 20. Selon le niveau d'usure des contacts, l'effort maximal fourni par l'actionneur 1 sera différent et sera d'autant plus faible que les contacts sont usés. A l'ouverture, à partir du point X correspondant au moment où les contacts s'ouvrent, l'effort fourni par l'actionneur 1 devient plus faible car il consiste alors uniquement à aller à l'encontre du ressort de rappel 4. Cet effort diminue progressivement jusqu'à l'ouverture complète des contacts.

Selon l'invention, le courant de commande qui est injecté dans la bobine de commande 3 lorsque l'armature mobile 11 se sépare de la culasse fixe 10 est donc représentatif de l'effort minimal fourni par l'actionneur 1 pour maintenir l'armature mobile 11 en position fermée et lutter contre les ressorts de pôle 5. Le courant de commande mesuré à ce moment précis peut donc être traité pour détecter l'usure des contacts ou pour optimiser le fonctionnement de l'appareil.

Selon l'invention, en référence à la figure 3, il s'agit donc d'utiliser des moyens de commande 9 pour faire varier le courant de commande i(t) injecté dans la bobine de commande 3, des moyens 6 pour détecter la séparation de l'armature mobile 11 par rapport à la culasse fixe 10, des moyens de mesure 7 du courant injecté dans la bobine 3 lors de la séparation de l'armature mobile 11 par rapport à la culasse fixe 10 et des moyens de traitement 8 du courant i1 mesuré.

Le procédé de commande peut être mis en oeuvre dans l'appareil électrique pendant une phase d'ouverture normale des contacts ou lors d'une phase de maintien des contacts en position fermée. Dans cette dernière situation, il s'agit d'ouvrir l'actionneur 1 suffisamment puis de le refermer immédiatement avant l'ouverture des contacts. Cette opération pourra par exemple être effectuée plusieurs fois successivement et à intervalles réguliers pour saisir plusieurs valeurs de courant.

Selon l'invention, grâce aux moyens définis ci-dessus, il s'agit donc de faire baisser progressivement le courant de commande i(t) injecté dans la bobine 3 alors que l'armature mobile 11 est en position de fermeture et d'envoyer un signal Sig aux moyens de mesure 7 pour mesurer le courant correspondant au moment où l'armature mobile 11 se sépare de la culasse fixe 10. L'effort de l'actionneur 1 contrôlé par le niveau de courant i(t) injecté dans la bobine doit être diminué de façon graduelle et de manière suffisamment rapide pour ne pas perturber le fonctionnement de l'appareil si le procédé est mis en oeuvre lors d'une phase d'ouverture de contacts.

Selon l'invention, les moyens 6 pour détecter la séparation de l'armature mobile 11 par rapport à la culasse fixe 10 comportent un circuit électrique de détection composée d'une source d'alimentation S, d'un interrupteur, de moyens de détection 60 de l'ouverture de l'interrupteur et d'envoi d'un signal Sig de commande vers les moyens de mesure 7 du courant lorsque l'interrupteur est ouvert.

Les moyens de détection 60 de l'ouverture de l'interrupteur peuvent comporter par exemple une résistance et un voltmètre (non représentés) permettant de surveiller la tension aux bornes de la résistance. Lorsque la tension aux bornes de la résistance s'annule, cela signifie que le circuit de détection est ouvert et donc que l'armature mobile 11 se sépare de la culasse fixe 10. A cet instant, le signal de commande Sig est envoyé aux moyens de mesure 7 du courant dans la bobine de commande 3. Le courant mesuré i1 au moment de la réception du signal de commande Sig est ensuite traité par les moyens de traitement 8.

Selon un mode de développement de l'invention tel que représenté sur les figures 4A, 4B et 5A, 5B, la culasse magnétique 10 du circuit magnétique comporte de préférence une section en forme de E s'étendant selon un plan longitudinal médian (XY) et comportant deux branches externes 12, au moins une branche centrale 13, et une armature transverse solidarisée à une première extrémité des branches externes et centrale.

L'armature mobile 11 est placée en vis-à-vis des secondes extrémités des branches externes 12 et se déplace en translation selon un axe de déplacement Y sensiblement confondu avec l'axe longitudinal de la branche centrale 13 de la culasse magnétique 10 en forme de E.

La bobine de commande 3 comportant un axe longitudinal Y sensiblement confondu avec celui de la branche centrale de la culasse magnétique 10 en forme de E. En effet, ladite bobine de commande 3 est enroulée sur la branche centrale de la culasse magnétique 10. En outre, un ressort de rappel 4 est positionné entre la culasse magnétique 10 et l'armature mobile 11 pour déplacer l'armature mobile 11 de sa position fermée vers sa position ouverte. En position fermée de l'appareil électrique, l'armature mobile 11 est placée en vis-à-vis de la culasse magnétique 10 de telle manière à relier entre elles les secondes extrémités des branches externes et centrale.

Dans les configurations représentées sur figures 4A, 4B et 5A, 5B, le contact électrique de l'interrupteur du circuit électrique de détection 6 est formé par l'armature mobile 11 et la culasse fixe 10. L'armature mobile 11 est donc la partie mobile de l'interrupteur du circuit de détection 6 et fait, avec la culasse fixe 10, partie intégrante du circuit de détection 6. Lorsque l'armature mobile 11 est en position de fermeture, l'interrupteur est fermé et lorsque l'armature 11 est en position d'ouverture, l'interrupteur est ouvert.

La culasse fixe 10 comporte alors deux parties conductrices 10A, 10B respectivement reliée au circuit électrique de détection 6 et séparées l'une de l'autre par un isolant électrique 14. Le contact de l'armature mobile 11 avec la culasse fixe 10 en position fermée créée alors une liaison électrique entre les deux parties conductrices de la culasse fixe 10 et ferme ainsi l'interrupteur.

Selon un premier mode préférentiel de réalisation de l'invention tel que représenté sur la figure 4A et 4B, l'isolant électrique 14 est positionné de manière à séparer la culasse fixe 10 en deux parties conductrices 10A, 10B comportant respectivement une des deux branches externes 12 et au moins une partie de la branche centrale 13. Avantageusement, l'isolant électrique 14 est positionné de manière à séparer la culasse fixe 10 en deux parties conductrices 10A, 10B symétriques et comportant respectivement une des deux branches externes 12 et un moitié de la branche centrale 13.

Selon un second mode préférentiel de réalisation de l'invention tel que représenté sur les figures 5A et 5B, l'isolant électrique 14 est positionné de manière à séparer la culasse fixe 10 en deux parties 10A, 10B comportant respectivement une section en forme de E s'étendant selon le plan longitudinal médian XY. Des moyens d'assemblage 15 tels que des axes de liaison permettent un positionnement de l'isolant électriques entre les deux parties en forme de E. Autrement dit l'isolant électrique est pris en sandwich entre les deux parties 10A, 10B. On observe un empilement comprenant successivement une première partie 10A de la culasse 10, l'isolant électrique 14 et une seconde partie 10B de la culasse 10.

Le circuit de détection 6 est connecté directement d'une part à une première partie 10A et d'autre part à une seconde partie 10B culasse fixe 10. Lorsque l'armature mobile 11 est en position de fermeture, le circuit électrique de détection est donc fermé.

Pour déterminer le niveau d'usure des contacts, le courant i1 qui est mesuré par les moyens de mesure 7 pourra par exemple être comparé par les moyens de traitement 8 à différents seuils prédéterminés enregistrés dans l'appareil pour en déduire un niveau d'usure des contacts ou comparé au courant mesuré lors de l'opération précédente afin de suivre son évolution. Il est également possible de convertir le courant mesuré i1 en pourcentage d'usure et de comparer ce pourcentage avec différents seuils. D'autres modes de traitement peuvent bien entendu être envisagés.

Selon l'invention, grâce à la mesure du courant par les moyens de mesure 7 lors de la séparation de l'armature mobile 11 par rapport à la culasse fixe 10, les moyens de traitement 8 peuvent également déterminer un courant de commande optimal de maintien à appliquer à l'actionneur 1. Habituellement, le courant de maintien appliqué à l'actionneur 1 est choisi suffisamment important pour que l'armature mobile 11 puisse rester en position de fermeture quel que soit le nombre d'additifs optionnels ajouté sur l'appareil, l'intensité des chocs ou vibrations subis par l'appareil ou l'usure de l'appareil. Ce courant est donc très souvent choisi plus important que nécessaire pour pouvoir tenir compte de ces différentes situations. Le courant mesuré i1 lors de la séparation de l'armature mobile 11 par rapport à la culasse fixe 10 peut donc être traité pour réajuster le courant de maintien et déterminer un courant de maintien optimal qui soit adapté à l'environnement et à la configuration de l'appareil. Le courant mesuré lors de la séparation de l'armature mobile 11 est par exemple augmenté d'un pourcentage déterminé permettant de s'assurer qu'il est suffisant pour le maintien de l'armature mobile 11 en position de fermeture dans son environnement et dans sa configuration. La détermination du courant de maintien optimal pourra être effectuée à intervalles réguliers pour tenir compte d'éventuels ajouts d'additifs ou de changement d'environnement. Cette fonctionnalité peut être prévue seule dans l'appareil électrique ou mise en oeuvre en complément de la détection d'usure des contacts. Elle permet notamment d'optimiser la consommation d'énergie de l'appareil en injectant un courant de commande juste nécessaire pour le maintien de l'armature mobile 11 en position de fermeture.

L'invention pourra également être employée pour détecter une ouverture non contrôlée de l'armature mobile 11 par rapport à la culasse fixe 10 et réaliser une action en réponse à cette ouverture. L'action en réponse consiste à augmenter le courant de commande dans la bobine 3 afin de ramener l'armature mobile 11 en position fermée. De même cette fonctionnalité peut être prévue seule dans l'appareil électrique ou mise en oeuvre en complément de la détection d'usure des contacts et/ou de la détermination du courant de maintien optimal.

## Revendications

1. Actionneur électromagnétique (1) comportant :
- une armature mobile (11) commandée en mouvement entre une position d'ouverture et une position de fermeture, par rapport à une culasse fixe (10) à l'aide d'une bobine de commande (3) alimentée par un courant de commande (i(t)),
- des moyens (6) de détection de la séparation de l'armature mobile (11) par rapport à la culasse fixe (10) comportant une source d'alimentation (S), un interrupteur commuté lors d'un changement de position de l'armature mobile (11) par rapport la culasse fixe (10) et des moyens de détection (60) de l'état de l'interrupteur ;
actionneur **caractérisé en ce que** l'interrupteur des moyens (6) de détection est réalisé sur l'actionneur (1), par contact ou séparation entre l'armature mobile (11) et la culasse fixe (10) de l'actionneur (1), la culasse fixe (10) étant réalisée en deux parties conductrices (10A, 10B) respectivement reliées au circuit électrique de détection (6) et séparées l'une de l'autre par un isolant électrique (14), le contact de l'armature mobile (11) avec la culasse fixe (10) en position fermée créant une liaison électrique entre les deux parties conductrices de la culasse fixe (10).

2. Actionneur électromagnétique selon la revendication 1, **caractérisé en ce que** les moyens (6) de détection de la séparation de l'armature mobile (11) comportent des moyens d'envoi d'un signal de commande (Sig) lorsque l'interrupteur est amené à l'état ouvert.

3. Actionneur électromagnétique selon les revendication 1 ou 2, **caractérisé en ce que** la culasse magnétique (10) comporte une section en forme de E s'étendant selon un plan longitudinal médian (XY) et comportant deux branches externes (12), au moins une branche centrale (13), et une armature transverse solidarisée à une première extrémité des branches externes (12) et centrale (13), l'isolant électrique (14) étant positionné de manière à séparer la culasse fixe en deux parties comportant respectivement une section en forme de E s'étendant selon le plan longitudinal médian (XY).

4. Actionneur électromagnétique selon les revendication 1 ou 2, **caractérisé en ce que** la culasse magnétique (10) comporte une section en forme de E s'étendant selon un plan longitudinal médian (XY) et comportant deux branches externes (12), au moins une branche centrale (13), et une armature transverse solidarisée à une première extrémité des branches externes et centrale, l'isolant électrique (14) étant positionné de manière à séparer la culasse fixe (10) en deux parties conductrices (10A, 10B) comportant respectivement une des deux branches externes (12) et au moins une partie de la branche centrale (13).

5. Actionneur électromagnétique selon la revendication 4, **caractérisé en ce que** l'isolant électrique (14) est positionné de manière à séparer la culasse fixe (10) en deux parties conductrices (10A, 10B) symétriques et comportant respectivement une des deux branches externes (12) et une moitié de la branche centrale (13).

6. Actionneur électromagnétique selon l'une quelconque des revendications précédentes, **caractérisé en ce qu'**il comporte :
- des moyens (7) de mesure du courant de commande traversant la bobine (3) de commande lors de la séparation de l'armature mobile (11) par rapport à la culasse fixe (10),
- des moyens de traitement (8) du courant de commande mesuré (i1) en vue de commander l'appareil pour optimiser sa consommation d'énergie ou d'effectuer un diagnostic de l'appareil,
- des moyens de commande (9) pour faire varier le courant de commande (i(t)) injecté dans la bobine de commande (3).

7. Actionneur électromagnétique selon la revendication 6, **caractérisé en ce que** les moyens de mesure (7) du courant de commande (i(t)) traversant la bobine de commande (3) lors de la séparation de l'armature mobile (11) par rapport à la culasse fixe (10) sont mis en oeuvre lors d'une phase de maintien du contact mobile (21) dans son état fermé par rapport au contact fixe (20).

8. Actionneur électromagnétique selon la revendication 6, **caractérisé en ce que** les moyens de mesure (7) du courant de commande (i(t)) traversant la bobine de commande (3) lors de la séparation de l'armature mobile (11) par rapport à la culasse fixe (10) sont mis en oeuvre lors d'une phase d'ouverture du contact mobile (21) par rapport au contact fixe (20).

9. Actionneur électromagnétique selon l'une des revendications 6 à 8, **caractérisé en ce que** les moyens de traitement (8) comportent des moyens de détermination d'un niveau d'usure des contacts fixes et mobiles à partir du courant de commande mesuré (i1) lors de la séparation de l'armature mobile (11) par rapport à la culasse fixe (10).

10. Actionneur électromagnétique selon l'une des revendications 6 à 9, **caractérisé**
**en ce que** les moyens de traitement (8) comportent
- des moyens pour déterminer un courant de commande optimal à appliquer à la bobine de commande (3) pour le maintien l'armature mobile (11) en position de fermeture ;
- des moyens pour déterminer un courant de commande à appliquer à la bobine de commande et permettant de ramener l'armature mobile (11) en position de fermeture après une ouverture intempestive de l'armature mobile (11).

11. Appareil électrique interrupteur comportant un actionneur électromagnétique selon les revendications précédentes **caractérisé en ce qu'**il comporte un organe mobile portant au moins un contact mobile (21) apte à se déplacer entre deux états, un état ouvert et un état fermé, par rapport à un contact fixe (20) pour commander un circuit électrique, l'organe mobile étant solidaire de l'armature mobile (11).

## Claims

1. An electromagnetic actuator (1) comprising:
- a movable armature (11) commanded in movement between an open position and a closed position with respect to a fixed yoke (10) by means of a control coil (3) supplied by a control current (i(t)),
- means (6) for detecting separation of the movable armature (11) with respect to the fixed yoke (10) comprising a power source (S), a switch that is switched when a position change of the movable armature (11) takes place with respect to the fixed yoke (10) and means for detecting (60) the open state of the switch;
an actuator **characterized in that** the switch of the detection means (6) is achieved on the actuator (1), by contact or separation between the movable armature (11) and the fixed yoke (10) of the actuator (1), the fixed yoke (10) being made up from two conducting parts (10A, 10B) respectively connected to the electric detection circuit (6) and separated from one another by an electric insulator (14), contact of the movable armature (11) with the fixed yoke (10) in the closed position creating an electric connection between the two conducting parts of the fixed yoke (10).

2. The electromagnetic actuator according to claim 1, **characterized in that** the means (6) for detecting separation of the movable armature (11) comprise means for sending a control signal (Sig) when the switch is operated to the open state.

3. The electromagnetic actuator according to claim 1 or 2, **characterized in that** the magnetic yoke (10) comprises an E-shaped section extending in a longitudinal mid-plane (XY) and comprising two external branches (12), at least one central branch (13), and a transverse armature securedly attached to a first end of the external branches (12) and central branch (13), the electric insulator (14) being positioned in such a way as to separate the fixed yoke into two parts respectively comprising an E-shaped section extending in a longitudinal mid-plane (XY).

4. The electromagnetic actuator according to claim 1 or 2, **characterized in that** the magnetic yoke (10) comprises an E-shaped section extending in a longitudinal mid-plane (XY) and comprising two external branches (12), at least one central branch (13), and a transverse armature securedly attached to a first end of the external and central branches, the electric insulator (14) being positioned in such a way as to separate the fixed yoke into two conducting parts (10A, 10B) respectively comprising one of the two external branches (12) and at least a part of the central branch (13).

5. The electromagnetic actuator according to claim 4, **characterized in that** the electric insulator (14) is positioned in such a way as to separate the fixed yoke (10) into two symmetrical conducting parts (10A, 10B) respectively comprising one of the two external branches (12) and a half of the central branch (13).

6. The electromagnetic actuator according to any one of the foregoing claims, **characterized in that** it comprises:
- means (7) for measuring the control current passing through the control coil (3) when separation of the movable armature (11) takes place with respect to the fixed yoke (10),
- processing means (8) of the measured control current (i1) for the purposes of controlling the apparatus to optimize its power consumption or to perform diagnostics of the apparatus,
- control means (9) to make the control current input to the control coil (3) vary.

7. The electromagnetic actuator according to claim 6, **characterized in that** the means (7) for measuring the control current (i(t)) flowing through the control coil (3) when separation of the movable armature (11) takes place with respect to the fixed yoke (10) are implemented in a holding phase of the movable contact (21) in its closed state with respect to the stationary contact (20).

8. The electromagnetic actuator according to claim 6, **characterized in that** the means (7) for measuring the control current (i(t)) flowing through the control coil (3) when separation of the movable armature (11) takes place with respect to the fixed yoke (10) are implemented in an opening phase of the movable contact (21) with respect to the stationary contact (20).

9. The electromagnetic actuator according to one of claims 6 to 8, **characterized in that** the processing means (8) comprise means for determining a level of wear of the stationary and movable contacts from the control current measured (i1) when separation of the movable armature (11) takes place with respect to the fixed yoke (10).

10. the electromagnetic actuator according to one of claims 6 to 9, **characterized in that** the processing means (8) comprise:
- means for determining an optimal control current to be applied to the control coil (3) for holding the movable armature (11) in the closed position;
- means for determining a control current to be applied to the control coil and enabling the movable armature (11) to be biased to the closed position after nuisance opening of the movable armature (11).

11. An electric switch apparatus comprising an electromagnetic actuator according to the foregoing claims **characterized in that** it comprises a movable member supporting at least one movable contact (21) able to move between two states, an open state and a closed state, with respect to a stationary contact (20) to command an electric circuit, the movable member being securedly attached to the movable armature (11).

## Patentansprüche

1. Elektromagnetisches Betätigungsorgan (1) mit
- einem beweglichen Anker (11), der durch Ansteuerung über eine, mit einem Steuerstrom (i(t)) beaufschlagte Steuerspule (3) zwischen einer Offenstellung und einer Schließstellung relativ zu einem feststehenden Magnetjoch (10) verschoben werden kann,
- und Detektiermitteln (6) zur Erkennung der Trennung des beweglichen Ankers (11) vom feststehenden Magnetjoch (10), welche Mittel eine Stromversorgung (S), ein bei Änderung der relativen Stellung des beweglichen Ankers (11) zum feststehende Magnetjoch (10) betätigtes Schaltglied sowie Detektiermittel (60) zur Erkennung der Schaltzustands des Schaltglieds umfassen,
welches Betätigungsorgan **dadurch gekennzeichnet ist, dass** das Schaltglied der Detektiermittel (6) am Betätigungsglied (1) durch Kontaktgabe oder Trennung des beweglichen Ankers (11) vom feststehenden Magnetjoch (10) gebildet wird, wobei das feststehende Magnetjoch (10) aus zwei leitenden Abschnitten (10A, 10B) besteht, die jeweils mit der elektrischen Detektierschaltung (6) verbunden sowie durch eine Isolierstoffrennung (14) elektrisch voneinander getrennt sind, und durch Kontaktgabe des beweglichen Ankers (11) mit dem feststehenden Magnetjoch (10) in der Schließstellung eine elektrische Verbindung zwischen den beiden leitenden Abschnitten des feststehenden Magnetjochs (10) hergestellt wird.

2. Elektromagnetisches Betätigungsorgan nach Anspruch 1, **dadurch gekennzeichnet, dass** die Detektiermittel (6) zur Erkennung der Trennstellung des beweglichen Ankers (11) Sendemittel umfassen, die dazu dienen, ein Steuersignal (Sig) auszusenden, wenn das Schaltglied in den Ausschaltzustand überführt wird.

3. Elektromagnetisches Betätigungsorgan nach einem der Ansprüche 1 oder 2, **dadurch gekennzeichnet, dass** das Magnetjoch (10) in einer mittleren Längsebene (XY) einen E-förmigen Querschnitt mit zwei Außenschenkeln (12), mindestens einem Mittelschenkel (13) sowie einer Querstrebe aufweist, die fest mit einem ersten Ende der Außenschenkel (12) und des Mittelschenkels (13) verbunden ist, wobei die Isolierstofftrennung (14) so angeordnet ist, dass sie das feststehende Magnetjoch in zwei Abschnitte unterteilt, die in der mittleren Längsebene (XY) jeweils einen E-förmigen Querschnitt aufweisen.

4. Elektromagnetisches Betätigungsorgan nach einem der Ansprüche 1 oder 2, **dadurch gekennzeichnet, dass** das Magnetjoch (10) in einer mittleren Längsebene (XY) einen E-förmigen Querschnitt mit zwei Außenschenkeln (12), mindestens einem Mittelschenkel (13) sowie einer Querstrebe aufweist, die fest mit einem ersten Ende der Außenschenkel (12) und des Mittelschenkels (13) verbunden ist, wobei die Isolierstofftrennung (14) so angeordnet ist, dass sie das feststehende Magnetjoch (10) in zwei leitende Abschnitte (10A, 10B) unterteilt, die jeweils einen der beiden Außenschenkel (12) und mindestens einen Teil des Mittelschenkels (13) umfassen.

5. Elektromagnetisches Betätigungsorgan nach Anspruch 4, **dadurch gekennzeichnet, dass** die elektrische Isolierstofftrennung (14) so angeordnet ist, dass das feststehende Magnetjoch (10) in zwei symmetrische leitende Abschnitte (10A, 10B) unterteilt wird, die jeweils einen der beiden Außenschenkel (12) und eine Hälfte des Mittelschenkels (13) umfassen.

6. Elektromagnetisches Betätigungsorgan nach irgendeinem der vorhergehenden Ansprüche, **dadurch gekennzeichnet, dass** es
- Messmittel (7) zur Messung der im Augenblick der Trennung des beweglichen Ankers (11) vom feststehenden Magnetjoch (10) über die Steuerspule (3) fließenden Steuerstroms,
- den gemessenen Steuerstrom (i1) verarbeitende Verarbeitungsmittel (8) zur Ansteuerung des Schaltgeräts im Hinblick auf die Optimierung seiner Leistungsaufnahme bzw. Durchführung einer Diagnose des Schaltgeräts,
- sowie Steuermittel (9) zur Änderung des die Steuerspule (3) beaufschlagenden Steuerstroms (i(t)) umfasst.

7. Elektromagnetisches Betätigungsorgan nach Anspruch 6, **dadurch gekennzeichnet, dass** die Messmittel (7) zur Messung des bei Trennung des beweglichen Ankers (11) vom feststehenden Magnetjoch (10) über die Steuerspule (3) fließenden Steuerstroms (i(t)) in einer Haltephase aktiviert werden, in welcher der bewegliche Kontakt (21) in seiner Schließstellung auf dem feststehenden Kontakt (20) gehalten wird.

8. Elektromagnetisches Betätigungsorgan nach Anspruch 8, **dadurch gekennzeichnet, dass** die Messmittel (7) zur Messung des bei Trennung des beweglichen Ankers (11) vom feststehenden Magnetjoch (10) über die Steuerspule (3) fließenden Steuerstroms (i(t)) in einer Ausschaltphase aktiviert werden, in welcher der bewegliche Kontakt (21) relativ zum feststehenden Kontakt (20) geöffnet wird.

9. Elektromagnetisches Betätigungsorgan nach einem der Ansprüche 6 bis 8, **dadurch gekennzeichnet, dass** die Verarbeitungsmittel (8) Mittel zur Bestimmung des Abnutzungsgrads der feststehenden und beweglichen Kontakte in Abhängigkeit von dem bei der Trennung des beweglichen Ankers (11) vom feststehenden Magnetjoch (10) gemessenen Steuerstrom (i1) umfasst.

10. Elektromagnetisches Betätigungsorgan nach einem der Ansprüche 6 und 9, **dadurch gekennzeichnet, dass** die Verarbeitungsmittel (8)
- Mittel zur Bestimmung eines zur Beaufschlagung der Steuerspule (3) optimalen Steuerstroms, um den beweglichen Anker (112) in der Schließstellung zu halten, sowie
- Mittel zur Bestimmung eines Steuerstroms zur Beaufschlagung der Steuerspule und zur Rückführung des beweglichen Ankers in die Schließstellung nach einer ungewollten Öffnung des beweglichen Ankers (11) umfassen.

11. Elektrisches Schaltgerät mit einem elektromagnetischen Betätigungsorgan nach den vorhergehenden Ansprüchen, **dadurch gekennzeichnet, dass** es ein bewegliches Element mit mindestens einem beweglichen Kontakt (21) umfasst, der zur Ansteuerung eines elektrischen Stromkreises relativ zu einem feststehenden Kontakt (20) zwischen zwei Schaltstellungen, und zwar einer Ausschaltstellung und einer Einschaltstellung, verschoben werden kann, wobei das bewegliche Element fest mit dem beweglichen Anker (11) verbunden ist.
